# EUROPÄISCHE PATENTSCHRIFT

(11) **EP 1 360 978 B1**
(45) Veröffentlichungstag und Bekanntmachung des Hinweises auf die Patenterteilung: **29.08.2007**
(21) Anmeldenummer: 03005753.3
(22) Anmeldetag: 14.03.2003
(51) Int. Cl.: A63F 5/04

(54) **Roulettespielvorrichtung**
Roulette device
Dispositif de jeu de roulette

(30) Priorität: 08.05.2002 DE 10220768
(43) Veröffentlichungstag der Anmeldung: 12.11.2003
(73) Patentinhaber: Baden-Württembergische Spielbanken GmbH & Co. KG, 76530 Baden-Baden (DE)
(72) Erfinder: Wolf, Peter, 70771 Leinfelden-Echterdingen (DE)
(74) Vertreter: Wolf, Eckhard

(56) Entgegenhaltungen:
- WO-A-97/04847
- US-A- 5 435 556

## Beschreibung

Die Erfindung betrifft eine Roulettespielvorrichtung, mit einem Roulettekessel und einem Spieltisch mit einem in Zahlen-, Farben- und/oder Kombinationsfelder unterteilten Spielfeld zum Setzen von Spieleinsätzen.

Das Roulettespiel ist eines der ältesten und beliebtesten Glücksspiele und stellt damit einen zentralen Anziehungspunkt für einen Spielbankbesuch dar. Es gibt verschiedene Varianten dieses Spiels, von denen die verbreiteste das so genannte Französische Roulette ist. Die Spieltische hierfür bestehen im Wesentlichen aus dem Roulettekessel und dem auch als Tableau bezeichneten Spielfeld. Im Kessel befinden sich 37 Felder mit den Nummern 0 bis 36 in unregelmäßiger Reihenfolge. Die Zahlen sind abwechselnd rot und schwarz markiert. Ausgenommen ist die 0 (Zero), die in einem grünen Feld steht. Auf dem Tableau sind die Zahlen fortlaufend angeordnet, umgeben von weiteren Setzfeldern für Wetten auf rot/schwarz, gerade/ungerade und verschiedene Zahlenkombinationen. Der Kessel ist in die Kopfseite des Tisches eingelassen und bildet so zusammen mit dem Tableau eine Einheit. Falls eine Wartung des Kessels oder ein Austausch der Spielfeldbespannung erforderlich wird, steht der gesamte Tisch nicht mehr für den Spielbetrieb zur Verfügung. Zudem entsteht hierbei ein logistisches Problem, da die Wartung nur zu bestimmten Tageszeiten außerhalb des Spielbetriebes stattfinden kann und der Roulettetisch aufgrund seiner Größe und seines Gewichts schwer zu handhaben ist.

Weiterhin wird als nachteilig empfunden, dass der Spielbetrieb bei dem bekannten Roulettespiel einen hohen Personaleinsatz erfordert. Bedingt durch eine sehr hohe Besteuerung des Spielbankgewinns wird es daher zunehmend schwierig, eine Spielbank rentabel zu betreiben. Für das Französische Roulette ist bisher folgendes Personal erforderlich: Ein Tischchef, der eine erhöhte Sitzposition an der Kesselseite des Rouletttisches einnimmt und das Spiel überwacht, ein Dreher, der an einer Längsseite des Tisches im Bereich des Kessels sitzt und diesen bedient, ein dem Tischchef gegenüber sitzender Kopfcroupier, der den Spielern beim Setzen hilft und nach dem Spiel mit einem so genannten Rateau (Rechen) die Jetons auf dem Tisch bewegt, und ein Saladier, der dem Dreher gegenüber sitzt und die Jetons sortiert. Angesichts sinkender Umsatzanteile des Roulettespiels am Gesamtumsatz einer Spielbank besteht daher ein Interesse, den hohen Personalaufwand zu reduzieren.

Ein weiterer Nachteil bekannter Roulettetische besteht darin, dass sowohl der Dreher als auch der Saladier direkt am Tisch an einer leicht eingerückten Position sitzen, während die Spielgäste zum Teil neben diesen am Tisch sitzen und zum Teil in zweiter oder dritter Reihe hinter den sitzenden Spielern stehen. Es werden daher viele Einsätze aus dem Rücken des Drehers und/oder Saladiers getätigt. Diese können dann bei so genannten Streitsätzen oftmals nur schwer feststellen, von welchem Spieler ein Einsatz tatsächlich getätigt wurde. Die Klärung eines Streitsatzes führt jedoch zu einer Spielunterbrechung und damit zu einem Umsatzausfall für die Spielbank.

Ausgehend hiervon besteht die Aufgabe der vorliegenden Erfindung darin, eine Roulettespielvorrichtung zu entwickeln, die beim Spielbetrieb wenig Personal erfordert und einfach zu warten ist.

Zur Lösung dieser Aufgabe werden die in den Patentansprüchen 1 und 18 angegebenen Merkmalskombinationen vorgeschlagen. Vorteilhafte Ausgestaltungen und Weiterbildungen der Erfindung ergeben sich aus den abhängigen Ansprüchen.

Die Erfindung geht vor allem von dem Gedanken aus, dass ein modularer Aufbau des Spieltisches die Durchführung des Spielbetriebs vereinfachen kann und damit weniger Personal erfordert, und dass die Wartung dadurch wesentlich erleichtert wird. Gemäß der Erfindung ist daher vorgesehen, dass der Roulettekessel in einem vom Spieltisch trennbaren Kesselmodul angeordnet ist. Dieses Modul wird vorzugsweise nicht an der Kopfseite des Tisches sondern im Endbereich einer Längsseite angeordnet. Die Spieler sitzen oder stehen dann nicht mehr an drei Seiten des Tisches, sondern nur noch an einer Längsseite, wobei ein oder zwei Croupiers den Spielern gegenüber stehen. Entweder führt ein einzelner Croupier sämtliche Tätigkeiten durch, oder einer betätigt den Kessel und einer weiterer betreut das Spielfeld und bedient die Spieler. Neben einer Einsparung von Personal wird hierdurch auch die Spielfolge erhöht, so dass ein höherer Umsatz erzielt wird. Ein weiterer wesentlicher Vorteil dieser Gestaltung besteht darin, dass der oder die Croupiers ständig einen direkten Blickkontakt zu den Spielern haben, so dass Streitsätze vermieden bzw. leichter geregelt werden können.

Das Kesselmodul weist in bevorzugter Ausgestaltung der Erfindung bodenseitig angeordnete Fahrrollen auf. Da der Kessel im Spielbetrieb waagerecht ausgerichtet sein muss, sind vorzugsweise zusätzlich Standfüße und eine Nivelliereinrichtung vorgesehen, wobei zum Abstellen des Moduls entweder die Fahrrollen in das Gehäuse eingezogen oder die Standfüße aus diesem herausgefahren werden können.

In weiterer Ausgestaltung der Erfindung kann am anderen Ende des Spieltisches auf der Croupierseite ein zusätzliches Modul mit einer elektronischen Zähl- und Sortiervorrichtung für die Jetons angeordnet werden, wodurch sich die Spielfolge weiter erhöhen lässt, da ein zeitraubendes manuelles Zählen und Sortieren der Jetons dann entfällt.

Das eigentliche Spielfeld ist bevorzugt als tuchbespannte Platte ausgebildet, die in den eine Zarge bildenden Spieltisch einsetzbar ist. Das Spielfeldtuch kann dann im Bedarfsfall durch Herausnehmen der Platte und Einsetzen einer vorbereiteten Platte ersetzt werden, ohne dass hierfür der gesamte Tisch in eine Werkstatt verbracht werden müsste.

Das Spielfeld wird in weiterer bevorzugter Ausgestaltung der Erfindung von einem portalartigen Rahmen in Längsrichtung überspannt. Der Rahmen kann auf das Spielfeld und/oder das Kesselmodul gerichtete Beleuchtungseinrichtungen und Überwachungskameras aufweisen. Bevorzugt ist eine Kamera ist auf das Spielfeld gerichtet und die andere auf den Kessel. Jedes Spiel und jeder Einsatz wird hierdurch genau erfasst. Die Regelung von Streitsätzen wird hierdurch erheblich vereinfacht, da der setzende Spieler leicht zu identifizieren ist. Die Aufnahmen der Kameras eines oder mehrerer Spieltische werden über eine jeweilige Datenleitung oder drahtlos einer zentralen Überwachungsstation mit entsprechenden Monitoren übermittelt und dort gespeichert und durch den Saalchef ausgewertet.

In weiterer Ausgestaltung der Erfindung erfolgt eine elektronische Erfassung der gefallenen Zahlen der einzelnen Spiele. Der Kessel kann hierfür mit einer Laserscannereinrichtung ausgerüstet sein. Die erfassten Zahlen können mittels einer Permanenzanlage angezeigt werden, die bevorzugt an der kesselseitigen Vertikalstrebe des die Beleuchtung und die Kameras enthaltenden Spieltischrahmens angeordnet ist. Zur Stromversorgung des Kesselsmoduls kann dieses elektrisch mit dem Spieltisch verbunden sein, beispielsweise über eine Leitung oder eine Steckverbindung. Weiterhin können elektronische Einrichtungen zur Übermittlung der Spieldaten über eine Leitung oder drahtlos an die zentrale Überwachungsstation vorgesehen sein.

Gemäß einer besonders bevorzugten Weiterbildung der Erfindung werden mehrere, vorzugsweise vier bis acht Spieltische und Kesselmodule unter Bildung eines Innenbereichs und eines Außenbereichs als Gruppe angeordnet. Der Innenbereich ist dabei für die Croupiers bestimmt und der Außenbereich für die Spielgäste. Hierdurch wird zum einen eine besonders günstige Nutzung einer gegebenen Stellfläche erreicht und zum anderen eine räumliche Trennung von Personal und Spielgästen. Jedem Spieltisch ist dabei ein ständig präsenter Croupier zugeordnet und abhängig von der Gesamtanzahl der Tische weitere Croupiers, die je nach Auslastung der Tische einen Croupier bei seiner Tätigkeit unterstützen. Der Personalbedarf wird hierdurch weiter optimiert. Die zentrale Überwachungsstation kann ebenfalls im Innenbereich einer Spieltischgruppe angeordnet werden, so dass der Saalchef einen guten Überblick über das Spielgeschehen behält und beispielsweise im Fall von Streitsätzen schnell eingreifen kann.

Im Folgenden wird die Erfindung anhand eines in der Zeichnung in schematischer Weise dargestellten Ausführungsbeispiels näher erläutert. Es zeigen:
- Fig. 1: eine Draufsicht auf eine Roulettespielvorrichtung mit einem Spieltisch und einem Kesselmodul;
- Fig. 2: eine Frontansicht der Vorrichtung gemäß Fig. 1;
- Fig. 3: eine Draufsicht auf eine erste Gruppenanordnung mehrerer Vorrichtungen gemäß Fig. 1 und 2; und
- Fig. 4: eine Draufsicht auf eine zweite Gruppenanordnung mehrerer Vorrichtungen gemäß Fig. 1 und 2.

Die in Fig. 1 und 2 dargestellte, insgesamt mit 10 bezeichnete Roulettespielvorrichtung besteht im Wesentlichen aus einem Spieltisch 12 mit einem Spielfeld (Tableau) 14 und einem davon getrennten Kesselmodul 16, in dessen Deckplatte der Roulettekessel 18 eingelassen ist. Die vordere, spielgastseitige Begrenzungskante 20 des Tableaus 14 ist konvex gekrümmt ausgebildet und bietet in erster Reihe Platz für etwa sechs stehende oder auf Barhockern sitzende Spieler. Das Tableau 14 ist als Platte ausgebildet und mittels eines Distanzrahmens 22 auf zwei endseitig angeordnete Sockel 24, 24' aufgesetzt, von denen es sich zum Austausch der Tuchbespannung auf einfache Weise abheben lässt. Im Abstand unter der Vorderkante des Tableaus 14 ist eine Ablage 26 für Getränke vorgesehen, die an den Sockeln 24, 24' befestigt ist. Das Kesselmodul 16 ist hinter dem einen Sockel 24 angeordnet, während ein weiteres Zähl- und Sortiermodul 28 mit einer elektronischen Zähl- und Sortiereinrichtung 30 für Jetons hinter dem anderen Sockel 24' angeordnet ist. Zwischen den Modulen 16, 28 verbleibt der Arbeitsraum für den oder die Croupiers. Es ist ersichtlich, dass bereits ein einzelner Croupier unmittelbaren Zugriff auf den Kessel 18, das Tableau 14 sowie die Zähl- und Sortiereinrichtung 30 hat und damit den gesamten Spielablauf selbsttätig durchführen kann. Ein zweiter Croupier ist lediglich bei starkem Spielandrang zur Unterstützung erforderlich, um die Spielfolge zu beschleunigen.

Das Tableau 14 wird in Längsrichtung von einem portalartigen Rahmen 32 überspannt, in dessen horizontalem Rahmenteil 34 Leuchten 36 zur Beleuchtung des Tableaus 14 sowie zwei nicht näher dargestellte Überwachungskameras angeordnet sind. Eine Kamera ist auf das Tableau gerichtet und erfasst die Felder 38 für die Spieleinsätze, während die zweite Kamera auf den Kessel 18 gerichtet ist. Die Aufnahmen der Kameras können von dem Croupier direkt auf einem schwenkbar an dem Kesselmodul 16 angeordneten Monitor 40 betrachtet werden und werden zusätzlich mittels einer Leitung oder drahtlos an eine zentrale Überwachungsstation übermittelt, wo sie kurzfristig auf einem geeigneten Speichermedium, etwa einem Videorekorder oder einer Computerfestplatte, gespeichert werden. Im Falle eines Streitsatzes ist damit eine sichere und zügige Klärung möglich, so dass der Spielbetrieb nur kurz unterbrochen wird. Das Kesselmodul 16 weist weiterhin eine Laserscannereinrichtung zur Erfassung der jeweils gefallenen Zahl auf. Die Gewinnzahlen werden sowohl an die zentrale Überwachungsstation übermittelt als auch an eine Permanenzanzeige 42, die für die Spielgäste gut sichtbar an einer Vertikalstrebe 44 des Rahmens 32 angeordnet ist. Die Stromversorgung der Module 16 und 28 erfolgt über Anschlüsse in den Sockeln 24, 24', die fest an ein Stromversorgungsnetz angeschlossen sind.

Die Fig. 3 und 4 zeigen zwei aus sechs bzw. acht Spieltischen 10 bestehende Gruppen, wobei die Tische derart angeordnet sind, dass ein Innenbereich für die Croupiers und ein Außenbereich für die Spielgäste geschaffen wird. Bei der Anordnung gemäß Fig. 3 sind vier jeweils paarweise gegenüberliegende Tische bestuhlt, während die Tische bei der Anordnung gemäß Fig. 4 alternierend bestuhlt und unbestuhlt sind. Dies kommt dem Bedürfnis vieler Spielgäste entgegen, die es bevorzugen, an mehreren Tischen gleichzeitig zu spielen und die damit leichter von Tisch zu Tisch wechseln können. Die Croupiers können sich in den Innenbereichen der Anordnungen frei bewegen ohne die Spielgäste zu behindern oder von diesen behindert zu werden, was insbesondere für die Croupiers von Vorteil ist, die nicht einem Tisch fest zugeordnet sind, sondern von Tisch zu Tisch wechseln. Um den Innenbereich zugänglich zu machen, sind bei 46 und 46' Durchgänge zwischen zwei benachbarten Tischen vorgesehen. Bei der Anordnung gemäß Fig. 4 ist der Innenbereich so groß bemessen, dass die zentrale Überwachungsstation 48 für den Aufsicht führenden Chefcroupier dort Platz findet.

Zusammenfassend ist folgendes festzuhalten: Die Erfindung betrifft eine Roulettespielvorrichtung, mit einem Roulettekessel 18 und einem Spieltisch 12 mit einem in Zahlen-, Farben- und/oder Kombinationsfelder unterteilten Spielfeld 14 zum Setzen von Spieleinsätzen. Um einen Spielbetrieb mit einem Minimum an Personal zu ermöglichen und den Wartungsaufwand zu reduzieren, wird gemäß der Erfindung vorgeschlagen, dass der Roulettekessel 18 in einem vom Spieltisch 12 trennbaren Kesselmodul 16 angeordnet ist.

## Patentansprüche

1. Roulettespielvorrichtung, mit einem Roulettekessel (18) und einem Spieltisch (12) mit einem in Zahlen-, Farben- und/oder Kombinationsfelder unterteilten Spielfeld (14, 38) zum Setzen von Spieleinsätzen, **dadurch gekennzeichnet, dass** der Roulettekessel (18) in einem vom Spieltisch (12) trennbaren Kesselmodul (16) angeordnet ist.

2. Vorrichtung nach Anspruch 1, **dadurch gekennzeichnet, dass** das Kesselmodul (16) im Endbereich einer Längsseite des Spieltisches (12) angeordnet ist.

3. Vorrichtung nach Anspruch 2, **dadurch gekennzeichnet, dass** der Spieltisch (12) entlang einer seiner Längsseiten einen Aufenthaltsbereich für Personal aufweist und entlang seiner gegenüberliegenden Längsseite einen Aufenthaltsbereich für Spielgäste, wobei das Kesselmodul (16) auf der personalseitigen Längsseite angeordnet ist.

4. Vorrichtung nach einem der Ansprüche 1 bis 3, **dadurch gekennzeichnet, dass** das Kesselmodul (16) ein Gehäuse aufweist, wobei der Roulettekessel (18) in eine obere Aufnahmeöffnung des Gehäuses eingesetzt ist.

5. Vorrichtung nach Anspruch 4, **dadurch gekennzeichnet, dass** das Gehäuse mindestens drei, vorzugsweise vier bodenseitig angeordnete Fahrrollen aufweist.

6. Vorrichtung nach Anspruch 4 oder 5, **dadurch gekennzeichnet, dass** das Gehäuse mindestens drei, vorzugsweise vier bodenseitig angeordnete Standfüße aufweist.

7. Vorrichtung nach Anspruch 6, **dadurch gekennzeichnet, dass** die Fahrrollen derart vertikal begrenzt verschiebbar an dem Gehäuse angeordnet sind, dass sie in einer ersten Endposition die Standfüße bodenseitig überragen und in einer zweiten Endposition von den Standfüßen bodenseitig überragt werden.

8. Vorrichtung nach einem der Ansprüche 4 bis 7, **dadurch gekennzeichnet, dass** das Gehäuse eine Nivelliereinrichtung aufweist.

9. Vorrichtung nach einem der Ansprüche 1 bis 8, **dadurch gekennzeichnet, dass** das Spielfeld (14) als tuchbespannte Platte ausgebildet ist, die in den eine Zarge bildenden Spieltisch (12) einsetzbar ist.

10. Vorrichtung nach einem der Ansprüche 1 bis 9, **dadurch gekennzeichnet, dass** der Spieltisch (12) einen sich vorzugsweise in Längsrichtung über das Spielfeld (14) erstreckenden, portalartigen Rahmen (32) aufweist.

11. Vorrichtung nach Anspruch 10, **dadurch gekennzeichnet, dass** der Rahmen (32) mindestens eine auf das Spielfeld (14) gerichtete Beleuchtungsvorrichtung (36) aufweist.

12. Vorrichtung nach Anspruch 10 oder 11, **dadurch gekennzeichnet, dass** der Rahmen (32) mindestens eine das Spielfeld (14) erfassende Überwachungskamera aufweist.

13. Vorrichtung nach Anspruch 12, **dadurch gekennzeichnet, dass** der Rahmen (32) eine erste, das Spielfeld (14) erfassende und eine zweite, den Roulettekessel (18) erfassende Überwachungskamera aufweist.

14. Vorrichtung nach einem der Ansprüche 11 bis 13, **dadurch gekennzeichnet, dass** die Beleuchtungsvorrichtung (36) und/oder die mindestens eine Überwachungskamera in einem sich horizontal über dem Spielfeld (14) erstreckenden Rahmenteil (34) angeordnet sind.

15. Vorrichtung nach einem der Ansprüche 1 bis 14, **dadurch gekennzeichnet, dass** der Roulettekessel (18) eine Laserscannereinrichtung zur Erfassung der jeweils in einem Spiel gefallenen Zahl aufweist.

16. Vorrichtung nach einem der Ansprüche 1 bis 15, **dadurch gekennzeichnet, dass** der Spieltisch (12) und das Kesselmodul (16) mittels einer Leitung elektrisch miteinander verbindbar sind.

17. Vorrichtung nach einem der Ansprüche 1 bis 16, **dadurch gekennzeichnet, dass** der Spieltisch (12) und/oder das Kesselmodul (16) eine Einrichtung zur drahtlosen oder leitungsgebundenen Datenübertragung aufweisen.

18. Vorrichtung nach einem der Ansprüche 1 bis 17, **gekennzeichnet durch** eine getrennt von dem Spieltisch (12) und dem Kesselmodul (16) in einem Zähl- und Sortiermodul (28) angeordnete Zähl- und Sortiereinrichtung(30) für Jetons.

19. Vorrichtung nach Anspruch 18, **dadurch gekennzeichnet, dass** das Zähl- und Sortiermodul (28) im gegenüberliegenden Endbereich derjenigen Längsseite des Spieltisches (12) angeordnet ist, an der das Kesselmodul (16) angeordnet ist.

20. Vorrichtung nach einem der Ansprüche 1 bis 19, **dadurch gekennzeichnet, dass** der Spieltisch (12) entlang einer Längsseite konvex gekrümmt ausgebildet ist und dort im Bereich unter seiner Begrenzungskante (20) eine Stellfläche (26) für Getränke u. dgl. aufweist.

21. Anordnung bestehend aus mindesten zwei Vorrichtungen nach einem der Ansprüche 1 bis 20, **dadurch gekennzeichnet, dass** die Vorrichtungen (10) unter Bildung eines Innenbereichs für Personal und eines Außenbereichs für Spielgäste als Gruppe in einem Raum angeordnet sind.

22. Anordnung nach Anspruch 21, **dadurch gekennzeichnet, dass** die Roulettespielvorrichtungen (10) derart angeordnet sind, dass das jeweils zugehörige Kesselmodul (16) und/oder Zähl- und Sortiermodul (28) in dem durch die Gruppe gebildeten Innenbereich angeordnet ist.

23. Anordnung nach Anspruch 21 oder 22, **dadurch gekennzeichnet, dass** in dem Innenbereich eine zentrale Überwachungsstation (48) angeordnet ist.

24. Anordnung nach Anspruch 23, **dadurch gekennzeichnet, dass** die zentrale Überwachungsstation (48) Mittel zum Empfang und zum Speichern und/oder Anzeigen von Daten aufweist, die von jeder Roulettespielvorrichtung (10) übermittelt werden.

## Claims

1. Roulette gaming device, comprising a roulette bowl (18) and a gaming table (12) having a gaming field (14, 38) subdivided into numbered, coloured and/or combined fields for placing bets, **characterized in that** the roulette bowl (18) is disposed in a bowl module (16) that is separable from the gaming table (12).

2. Device according to claim 1, **characterized in that** the bowl module (16) is disposed in the end region of a longitudinal side of the gaming table (12).

3. Device according to claim 2, **characterized in that** the gaming table (12) along one of its longitudinal sides has a location area for personnel and along its opposite longitudinal side has a location area for roulette players, wherein the bowl module (16) is disposed at the longitudinal side for personnel.

4. Device according to one of claims 1 to 3, **characterized in that** the bowl module (16) comprises a housing, wherein the roulette bowl (18) is inserted into an upper location opening of the housing.

5. Device according to claim 4, **characterized in that** the housing has at least three, preferably four castors disposed at the floor end.

6. Device according to claim 4 or 5, **characterized in that** the housing has at least three, preferably four standing feet disposed at the floor end.

7. Device according to claim 6, **characterized in that** the castors are disposed on the housing so as to be vertically displaceable to a limited extent in such a way that in a first end position the castors project beyond the standing feet in the direction of the floor and in a second end position the standing feet project beyond the castors in the direction of the floor.

8. Device according to one of claims 4 to 7, **characterized in that** the housing comprises a levelling device.

9. Device according to one of claims 1 to 8, **characterized in that** the gaming field (14) takes the form of a cloth-covered board that is insertable into the gaming table (12), which forms a surround.

10. Device according to one of claims 1 to 9, **characterized in that** the gaming table (12) comprises a portal-like frame (32) that extends preferably in longitudinal direction over the gaming field (14).

11. Device according to claim 10, **characterized in that** the frame (32) comprises at least one lighting device (36) that is directed towards the gaming field (14).

12. Device according to claim 10 or 11, **characterized in that** the frame (32) comprises at least one surveillance camera that covers the gaming field (14).

13. Device according to claim 12, **characterized in that** the frame (32) comprises a first surveillance camera that covers the gaming field (14) and a second surveillance camera that covers the roulette bowl (18).

14. Device according to one of claims 11 to 13, **characterized in that** the lighting device (36) and/or the at least one surveillance camera are disposed in a frame part (34) that extends horizontally over the gaming field (14).

15. Device according to one of claims 1 to 14, **characterized in that** the roulette bowl (18) comprises a laser scanning device for detecting the winning number in each game.

16. Device according to one of claims 1 to 15, **characterized in that** the gaming table (12) and the bowl module (16) are electrically connectable to one another by means of a line.

17. Device according to one of claims 1 to 16, **characterized in that** the gaming table (12) and/or the bowl module (16) comprise a device for the wireless or wire-bound transfer of data.

18. Device according to one of claims 1 to 17, **characterized by** a counting- and sorting device (30) for chips, which is disposed separately from the gaming table (12) and the bowl module (16) in a counting- and sorting module (28).

19. Device according to claim 18, **characterized in that** the counting- and sorting module (28) is disposed in the opposite end region of the same longitudinal side of the gaming table (12) as the bowl module (16).

20. Device according to one of claims 1 to 19, **characterized in that** the gaming table (12) is designed with a convex curvature along one longitudinal side and, there, in the region below its boundary edge (20) has a shelf (26) for depositing drinks and the like.

21. Arrangement comprising at least two devices according to one of claims 1 to 20, **characterized in that** the devices (10) are arranged as a group in a space that forms an inner area for personnel and an outer area for roulette players.

22. Arrangement according to claim 21, **characterized in that** the roulette gaming devices (10) are arranged in such a way that the respectively associated bowl module (16) and/or counting- and sorting module (28) is disposed in the inner area formed by the group.

23. Arrangement according to claim 21 or 22, **characterized in that** in the inner area a central monitoring station (48) is disposed.

24. Arrangement according to claim 23, **characterized in that** the central monitoring station (48) comprises means of receiving and storing and/or displaying data that are transferred from each roulette gaming device (10).

## Revendications

1. Dispositif de jeu de roulette, avec un cylindre de roulette (18) et une table de jeu (12) ayant une zone de jeu (14, 38) divisée en champs de numéros, de couleurs et/ou de combinaisons, pour y déposer des mises, **caractérisé en ce que** le cylindre de roulette (18) est disposé dans un module de cylindre (16) pouvant être séparé de la table de jeu (12).

2. Dispositif selon la revendication 1, **caractérisé en ce que** le module de cylindre (16) est disposé dans la région terminale d'un côté longitudinal de la table de jeu (12).

3. Dispositif selon la revendication 2, **caractérisé en ce que** la table de jeu (12) présente le long d'un de ses côtés longitudinaux un emplacement pour du personnel et le long de son côté longitudinal opposé un emplacement pour des joueurs, le module de cylindre (16) étant disposé sur le côté longitudinal où se trouve le personnel.

4. Dispositif selon l'une des revendications 1 à 3, **caractérisé en ce que** le module de cylindre (16) présente un boîtier, le cylindre de roulette (18) étant installé dans une ouverture réceptrice supérieure du boîtier.

5. Dispositif selon la revendication 4, **caractérisé en ce que** le boîtier présente au moins trois roues, de préférence quatre roues disposées du côté du sol.

6. Dispositif selon la revendication 4 ou 5, **caractérisé en ce que** le boîtier présente au moins trois pieds d'appui, de préférence quatre pieds d'appui disposés du côté du sol.

7. Dispositif selon la revendication 6, **caractérisé en ce que** les roues sont disposées sur le boîtier avec une possibilité de translation verticale limitée, de telle sorte que, dans une première position finale, elles dépassent des pieds d'appui du côté du sol et, dans une deuxième position finale, elles sont dépassées par les pieds d'appui du côté du sol.

8. Dispositif selon l'une des revendications 4 à 7, **caractérisé en ce que** le boîtier présente un système de mise de niveau.

9. Dispositif selon l'une des revendications 1 à 8, **caractérisé en ce que** la zone de jeu (14) est réalisée sous la forme d'un plateau revêtu d'une toile qui peut être installé dans la table de jeu (12) formant un encadrement.

10. Dispositif selon l'une des revendications 1 à 9, **caractérisé en ce que** la table de jeu (12) présente un bâti (32) du genre portique s'étendant de préférence dans la direction longitudinale au-dessus de la zone de jeu (14).

11. Dispositif selon la revendication 10, **caractérisé en ce que** le bâti (32) présente au moins un équipement d'éclairage (36) dirigé vers la zone de jeu (14).

12. Dispositif selon la revendication 10 ou 11, **caractérisé en ce que** le bâti (32) présente au moins une caméra de surveillance détectant la zone de jeu (14).

13. Dispositif selon la revendication 12, **caractérisé en ce que** le bâti (32) présente une première caméra de surveillance détectant la zone de jeu (14) et une deuxième caméra de surveillance détectant le cylindre de roulette (18).

14. Dispositif selon l'une des revendications 11 à 13, **caractérisé en ce que** l'équipement d'éclairage (36) et/ou la caméra de surveillance au moins unique sont disposés dans une partie de bâti (34) s'étendant horizontalement au-dessus de la zone de jeu (14).

15. Dispositif selon l'une des revendications 1 à 14, **caractérisé en ce que** le cylindre de roulette (18) présente un équipement à balayeur laser pour détecter le numéro respectivement tiré au cours d'un jeu.

16. Dispositif selon l'une des revendications 1 à 15, **caractérisé en ce que** la table de jeu (12) et le module de cylindre (16) peuvent être électriquement reliés entre eux au moyen d'une ligne.

17. Dispositif selon l'une des revendications 1 à 16, **caractérisé en ce que** la table de jeu (12) et/ou le module de cylindre (16) présentent un équipement pour la transmission de données filaire ou sans fil.

18. Dispositif selon l'une des revendications 1 à 17, **caractérisé par** un équipement (30) de comptage et de tri de jetons, disposé dans un module (28) de comptage et de tri séparément de la table de jeu (12) et du module de cylindre (16).

19. Dispositif selon la revendication 18, **caractérisé en ce que** le module (28) de comptage et de tri est disposé dans la région terminale opposée du côté longitudinal de la table de jeu (12) sur lequel est disposé le module de cylindre (16).

20. Dispositif selon l'une des revendications 1 à 19, **caractérisé en ce que** la table de jeu (12) est réalisée à courbure convexe le long d'un côté longitudinal et y présente, dans la région de son bord de délimitation (20), une surface de pose (26) pour des boissons et analogues.

21. Ensemble constitué d'au moins deux dispositifs selon l'une des revendications 1 à 20, **caractérisé en ce que** les dispositifs (10) sont disposés en groupe dans une salle en formant une zone intérieure pour le personnel et une zone extérieure pour les joueurs.

22. Ensemble selon la revendication 21, **caractérisé en ce que** les dispositifs de jeu de roulette (10) sont disposés de telle sorte que le module de cylindre (16) et/ou le module (28) de comptage et de tri respectivement associés sont disposés dans la zone intérieure formée par le groupe.

23. Ensemble selon la revendication 21 ou 22, **caractérisé en ce qu'**un poste central de surveillance (48) est disposé dans la zone intérieure.

24. Ensemble selon la revendication 23, **caractérisé en ce que** le poste central de surveillance (48) présente des moyens pour recevoir et/ou pour mémoriser et/ou afficher des données qui sont transmises par chaque dispositif de jeu de roulette (10).
